# EUROPÄISCHE PATENTSCHRIFT

(11) **EP 3 552 274 B1**
(45) Veröffentlichungstag und Bekanntmachung des Hinweises auf die Patenterteilung: **02.03.2022**
(21) Anmeldenummer: 17808762.3
(22) Anmeldetag: 20.11.2017
(51) Int. Cl.: H01R 13/629

(54) **STECKVERBINDER MIT EINEM VERRIEGELUNGSBÜGEL**
ELECTRICAL CONNECTOR HAVING A LOCKING CLIP
CONNECTEUR AVEC ÉTRIER DE VERROUILLAGE

(30) Priorität: 08.12.2016 DE 102016123817
(43) Veröffentlichungstag der Anmeldung: 16.10.2019
(73) Patentinhaber: Harting Electric GmbH & Co. KG, 32339 Espelkamp (DE)
(72) Erfinder: GRIEPENSTROH, Sebastian, 32312 Lübbecke (DE); GIESBRECHT, Peter, 32457 Porta Westfalica (DE)
(86) Internationale Anmeldenummer: PCT/DE2017/100993
(87) Internationale Veröffentlichungsnummer: WO 2018/103783

(56) Entgegenhaltungen:
- WO-A1-2013/132808
- DE-A1-102007 058 949
- DE-A1-102011 018 379
- DE-U1- 29 805 975
- US-A1- 2014 127 924

## Beschreibung

Die Erfindung geht aus von einem Steckverbinder nach der Gattung des unabhängigen Anspruchs 1.

Derartige Steckverbinder werden zur Übertragung von Strömen und/oder elektrischen Signalen eingesetzt. Die gattungsgemäßen Steckverbinder werden insbesondere in rauen Umgebungen verwendet. Hier sind die Steckverbinder häufig Schmutz, Staub und/oder Feuchtigkeit ausgesetzt. Insbesondere werden derartige Steckverbinder in der Landwirtschaftstechnik eingesetzt. Hier herrschen oftmals besonders raue und auch schmutzige Verhältnisse vor.

### Stand der Technik

Die DE 201 13 501 U1zeigt einen Steckverbinder mit einem schwenkbar daran angebrachten Verriegelungsbügel. Über den Verriegelungsbügel kann der Steckverbinder in einem mit einem Gegensteckverbinder gesteckten Zustand an selbigen reversibel verriegelt werden.

Die DE 10 2007 058 949 A1 zeigt einen Steckerkörper, der einen beweglich an dem Steckerkörper montierten Hebel und wenigstens einen Haken zum eingehakten Zusammenwirken mit wenigstens einer komplementären Kerbe umfasst, die an der Buchse vorgesehen ist, um den Stecker daran zu arretieren, wobei der Hebel zwischen einer arretierten Position, in der der wenigstens eine Haken zum eingehakten Zusammenwirken mit der wenigstens einen komplementären Kerbe konfiguriert ist, und einer gelösten Position beweglich ist, in der der wenigstens eine Haken nicht zum eingehakten Zusammenwirken mit der wenigstens einen komplementären Kerbe konfiguriert ist.

Die US 2014/0127924 A1 zeigt eine Steckverbinderbuchse für Elektrofahrzeuge, die einen Bolzen aufweist, der beweglich in einer Ausnehmung angeordnet ist.

Die WO 2013/132808 A1 zeigt einen Steckverbinder mit Verriegelungsbügel, der über einen Bolzen arretiert werden kann.

Die DE 10 2011 018 379 B4 zeigt einen Steckverbinder mit Verriegelungsbügel. Der Verriegelungsbügel kann über eine Feder im geschlossenen Zustand arretiert werden.

Die DE 298 059 75 U1 zeigt ein Steckverbinderanbaugehäuse mit einem Verriegelungsbügel. Der Verriegelungsbügel kann über eine mechanische Fixiervorrichtung im geschlossenen Zustand arretiert werden.

Die Verriegelungsbügel können einfach zurückgeschwenkt werden, wodurch die Verriegelung von Steckverbinder und Gegensteckverbinder einfach gelöst werden kann. Werden Steckverbinder und Gegensteckverbinder im laufenden Betrieb einer Maschine oder eines Gerätes voneinander getrennt, so kann ein großer Schaden an den entsprechenden Maschinen oder Geräten entstehen. Ein Trennen von Steckverbinder und Gegensteckverbinder im laufenden Betrieb wird auch als so genanntes "Ziehen unter Last" bezeichnet. Ein solchen "Ziehen unter Last" kann nicht nur Schäden an den Maschinen oder den Geräten verursachen, sondern auch durch einen so genannten Überspannungsbogen für einen Benutzer eine Gesundheitsgefahr bedeuten.

### Aufgabenstellung

Die Aufgabe der Erfindung besteht darin einen Steckverbinder vorzuschlagen, der eine erhöhte Sicherheit im Betrieb gewährleistet. Außerdem soll der Steckverbinder leicht handhabbar sein.

Die Aufgabe wird durch den Gegenstand des unabhängigen Anspruchs 1 gelöst.

Vorteilhafte Ausgestaltungen der Erfindung sind in den Unteransprüchen angegeben.

Der hier vorgeschlagene Steckverbinder besteht aus einem Steckverbindergehäuse mit einem daran schwenkbar angebrachten Verriegelungsbügel. Der Steckverbinder weist zumindest eine erste Ausnehmung auf, in welcher ein Bolzen direkt oder indirekt angeordnet bzw. beweglich gelagert ist. Eine indirekte Anordnung bzw. Lagerung würde beispielsweise bedeuten, dass der Bolzen von zumindest einem weiteren Bauteil umfasst ist und dieses Bauteil direkt in der Ausnehmung angeordnet ist. Der Verriegelungsbügel weist zumindest eine zweite Ausnehmung auf.

Befindet sich der Steckverbinder in einem mit einem Gegensteckverbinder gesteckten Zustand und ist der Verriegelungsbügel in einer Verriegelungsstellung über den Gegensteckverbinder geschwenkt, fluchtet die Ausnehmung des Steckverbindergehäuses mit der Ausnehmung des Verriegelungsbügels. Der Bolzen ragt während des mit dem Gegensteckverbinder gesteckten Zustands in die Ausnehmung des Verriegelungsbügels hinein, wodurch der Verriegelungsbügel in seiner Schwenkbewegung fixiert ist.

Der Steckverbinder könnte auch zweite erste Ausnehmungen aufweisen, in welchen jeweils ein Bolzen angeordnet ist. Zu den ersten Ausnehmungen würde der Verriegelungsbügel dann auch zwei zweite Ausnehmungen aufweisen, welche zu den ersten Ausnehmungen durch eine Schwenkbewegung des Verriegelungsbügels entsprechend ausgerichtet werden können.

Vorzugsweise ist der Bolzen in einem Wannenteil angeordnet ist und das Wannenteil ist wiederum in der Ausnehmung des Steckverbindergehäuses angeordnet. Hier kann man auch von einer indirekten Anordnung des Bolzens in der Ausnehmung sprechen.

In einer bevorzugten Ausführungsform der Erfindung ist der Bolzen auf einer Feder im Wannenteil gelagert. Die Federkraft treibt den Bolzen aus der Ausnehmung heraus. Fluchten die Ausnehmungen von Steckverbindergehäuse und Verriegelungsbügel wird der Bolzen durch die Federkraft in die Ausnehmung des Verriegelungsbügels gedrückt.

Vorzugsweise ragt das Wannenteil im ungesteckten Zustand in den Steckbereich des Steckverbinders hinein. Wird der Steckverbinder mit einem Gegensteckverbinder zusammengesteckt, dringt der Gegensteckverbinder in den Steckbereich des Steckverbinders ein und schiebt dadurch das Wannenteil nach außen. Die in das Steckgesicht hineinragende Kontur des Wannenteils ist entsprechend abgerundet geformt. Das Wannenteil wird von einer steckseitigen Einrahmung des Steckgesichts des Gegensteckverbinders aus den Steckbereich hinaus in Richtung des Verriegelungsbügels gedrückt. Über die oben beschriebene Federbeaufschlagung zwischen Wannenteil und Bolzen erfährt dadurch auch der Bolzen eine Kraft nach außen. Befindet sich der Verriegelungsbügel in einer Stellung wo die Ausnehmungen von Steckverbindergehäuse und Verriegelungsbügel nicht zueinander ausgerichtet sind, wird der Bolzen gegen den Verriegelungsbügel gedrückt und die Feder dabei gespannt. Wird der Verriegelungsbügel dann zur Verriegelung über den Gegensteckverbinder geschwenkt, wodurch die Ausnehmungen von Steckverbindergehäuse und Verriegelungsbügel in eine Fluchtposition zueinander gebracht werden, wird der Bolzen durch die Federkraft in die Ausnehmung des Verriegelungsbügels gedrückt, wodurch der Verriegelungsbügel in seiner Schwenkbewegung fixiert ist.

In einer bevorzugten Variante der Erfindung ist in der Ausnehmung des Steckverbinders ein Führungselement angeordnet. Das Führungselement kann in der Ausnehmung verschraubt befestigt sein. Das Führungselement ist federnd mit dem Wannenteil wirkverbunden. Das Wannenteil kann, beispielsweise über Rasthaken, von dem Führungselement gehalten werden.

Alternativ wird das Wannenteil einfach von außen in die Bohrung in dem Steckverbindergehäuse geschoben und durch das Reinschrauben mit dem Führungsteil gehalten. Die Bohrung selbst hat einen Absatz, so dass der größere Durchmesser des Wannenteils nicht weiter reingedrückt werden kann.

Vorzugsweise ist in dem Führungselement der Bolzen beweglich gelagert. Das Führungselement erlaubt eine führungstreue Bewegung des Bolzens nach außen (aus dem Gehäuse heraus) und nach Innen (in den Steckbereich des Gehäuses hinein).

In einer besonders vorteilhaften Variante der Erfindung ist in der Ausnehmung des Verriegelungsbügels ein Betätiger beweglich gelagert. Der Betätiger ist mit dem Bolzen wirkverbunden. Über den Betätiger kann eine Kraft in axialer Richtung relativ zum Bolzen auf selbigen ausgeübt werden. Dadurch kann der Bolzen wieder aus der Ausnehmung des Verriegelungsbügels entfernt werden. Der Verriegelungsbügel kann nun wieder vom Gegensteckverbinder abgeschwenkt werden, wodurch die Verriegelung zwischen Steckverbinder und Gegensteckverbinder gelöst ist. Der Steckverbinder und der Gegensteckverbinder können voneinander getrennt und in den ungesteckten Zustand überführt werden. Durch die aktive Benutzung des Betätigers, wird ein Benutzer sich seiner Handlung bewusst. Eine versehentliches "Ziehen unter Last" wird dadurch verhindert.

Vorzugsweise weist der Steckverbinder einen Deckel auf welcher das Steckgesicht des Steckverbinders im ungesteckten Zustand mediendicht abdichtet. Dadurch wird ein Verschmutzen des Steckgesichts im ungesteckten Zustand wirkungsvoll verhindert. Der Deckel ist vorzugsweise mechanisch mit dem Verriegelungsbügel verbunden. Bei einer Schwenkbewegung des Verriegelungsbügels zum Stecken des Steckverbinders wird gleichzeitig auch der Deckel vom Steckgesicht des Steckverbinders abgeschwenkt.

Die Erfindung bezieht sich außerdem auf ein System aus einem Steckverbinder mit einem schwenkbaren Verriegelungsbügel und einem dazu passenden Gegensteckverbinder, wobei der Verriegelungsbügel im gesteckten Zustand in seiner Schwenkbewegung fixiert ist. Beim Verriegelungsbügel handelt es sich vorzugsweise um einen U-förmigen Bügel, der beidseitig Ausnehmungen aufweist, die im verriegelten Zustand über Verriegelungszapfen des Gegensteckers greifen.

### Ausführungsbeispiel

Ein Ausführungsbeispiel der Erfindung ist in den Zeichnungen dargestellt und wird im Folgenden näher erläutert. Es zeigen:
- Fig. 1: eine perspektivische Schnittdarstellung entlang der axialen Achse eines erfindungsgemäßen Steckverbinders,
- Fig. 2: eine perspektivische Schnittdarstellung entlang der radialen Achse eines erfindungsgemäßen Steckverbinders,
- Fig. 3: eine Schnittdarstellung einer Ausnehmung im Steckverbindergehäuse und einer dazu fluchtenden Ausnehmung im Verriegelungsbügel,
- Fig. 4: eine weitere Schnittdarstellung der Ausnehmung im Steckverbindergehäuse und der dazu fluchtenden Ausnehmung im Verriegelungsbügel,
- Fig. 5: eine Schnittdarstellung einer Ausnehmung eines alternativen Steckverbindergehäuses und einer dazu fluchtenden Ausnehmung im Verriegelungsbügel und
- Fig. 6: ein System eines erfindungsgemäßen Steckverbinders im gesteckten Zustand mit einem Gegensteckverbinder.

Die Figuren enthalten teilweise vereinfachte, schematische Darstellungen. Zum Teil werden für gleiche, aber gegebenenfalls nicht identische Elemente identische Bezugszeichen verwendet. Verschiedene Ansichten gleicher Elemente könnten unterschiedlich skaliert sein.

In Figur 1 ist eine Schnittdarstellung in axialer Richtung durch den Steckbereich eines erfindungsgemäßen Steckverbinders 1 gezeigt. Am Steckverbindergehäuse 2 ist ein im Wesentlichen U-förmiger Verriegelungsbügel 3 schwenkbar gelagert. Am Steckverbindergehäuse 2 ist steckseitig ein Deckel 4 schwenkbar befestigt. Über den Deckel 4 kann das Steckgesicht des Steckverbinders 1 mediendicht verschlossen werden. Der Deckel 4 ist mit einer am Steckverbindergehäuse 2 befestigten Feder 5 wirkverbunden. Durch die Feder 5 wird der Deckel 4 mit einer Kraft beaufschlagt, die den Deckel 4 in seine geschlossene Dichtposition treibt. Der Deckel 4 weist seitlich Zapfen 6 auf, die innerhalb einer Führungsnut 7 des Verriegelungsbügels 3 verlaufen. Hierüber wird der Deckel 4 von seiner Dichtposition weggeschwenkt, wenn der Verriegelungsbügel 3 entsprechend, entlang des Pfeils 8, vom Steckverbindergehäuse 2 abgeschwenkt wird.

In dem Steckverbindergehäuse 2 sind Kontaktelemente 22 angeordnet, die elektrische Ströme oder Signale übertragen. Es können aber auch Kontaktelemente 22 vorgesehen sein, die pneumatische oder LWL Signale übertragen.

Das Steckverbindergehäuse 2 weist zumindest eine Ausnehmung auf, in welcher ein Führungselement 12 verliersicher, beispielsweise verschraubt, befestigt ist. In dem Führungselement 12 ist ein Bolzen 11 beweglich gelagert. Steckbereichseitig ist am Führungselement 12 ein Wannenteil 13 in radialer Richtung verschiebbar verrastet bzw. gehalten. Das Führungselement 12 und das Wannenteil 13 sind über eine Spiralfeder 15 wirkverbunden. Innerhalb des hohl ausgeführten Bolzens 11 ist eine Spiralfeder 14 angeordnet, die das Wannenteil 13 und den Bolzen 11 wirkverbindet. In einer Ausnehmung des Verriegelungsbügels 3 ist ein Führungselement 16 befestigt. In dem Führungselement 16 ist ein im Wesentlichen T-förmiger Betätiger 17 mithilfe eines Sperrrings 18 verliersicher befestigt.

Das Wannenteil 13 wird durch die Federkraft der Spiralfeder 15 in den Steckbereich des Steckverbinders 1 hineingedrückt. Durch Einführen eines Gegensteckverbinders 10 in den Steckbereich des Steckverbinders 1 wird das Wannenteil 13 aus den Steckbereich heraus radial nach außen gedrückt.

In den Figuren 3 und 4 fluchten die jeweiligen Ausnehmungen des Steckverbindergehäuses 2 und des Verriegelungsbügels 3 zueinander. In Figur 3 befindet sich der Bolzen 11 zunächst noch innerhalb des Steckverbindergehäuses 2.

Bei fluchtenden Ausnehmungen und im gesteckten Zustand des Steckverbinders 1 wird der Bolzen 11 durch die Spiralfeder 14 in die Ausnehmung des Verriegelungsbügels 3 gedrückt, wodurch dieser fixiert wird. Eine weitere Schwenkbewegung des Verriegelungsbügels 3 ist in dieser Situation nicht mehr möglich. Die fluchtenden Ausnehmungen von Steckverbindergehäuse 2 und Verriegelungsbügel 3 sind so angeordnet, dass sich der Verriegelungsbügel 3 dabei in einer Position befindet bei der er auf die Zapfen 9 eines Gegensteckverbinders 10 greift. Das System aus Steckverbinder 1 und Gegensteckverbinder 10 kann in diesem verriegelten Zustand nicht mehr versehentlich geöffnet und voneinander getrennt werden.

Durch den Betätiger 17 kann der in der Ausnehmung des Verriegelungsbügels 3 befindliche Bolzen 11 - entgegen der Federkraft der Spiralfeder 14 - in eine Position innerhalb des Steckverbindergehäuses 2 zurückgedrückt werden. Dann kann der Verriegelungsbügel 3 wieder vom Gegensteckverbinder 10 abgeschwenkt werden. Der Steckverbinder 1 und der Gegensteckverbinder 10 können voneinander getrennt werden. Durch das aktive Lösen einer Steckverbindung über einen Betätiger 17 wird einem Benutzer sein Tun bewusst. Dadurch wird ein versehentliches "Ziehen unter Last" vermieden.

In Figur 5 ist eine alternative Ausführungsform des Betätigungsmechanismus am Verriegelungsbügel 3 gezeigt. Der Hohlkörper im Wannenteil 13' ist derart ausgestaltet, dass die Feder 14', die den Bozen 11' zur Verriegelung des Verriegelungsbügels 3 antreibt, und die Feder 15', die das Wannenteil 13' in den Steckbereich des Steckverbinders 1 treibt, beide auf den Boden des Wannenteils 13' abgestützt sind. Der Betätiger 17' ist zweiteilig ausgeführt und umfasst einen Führungsbolzen 20, der im Führungselement 16' gelagert ist. Dadurch kann ein Sperrring 18 - wie bei der ersten Ausführungsform - entfallen. Über eine Schraube 21 ist der Betätiger mit dem Führungsbolzen 20 verbunden. Die Ausnehmung im Verriegelungsbügel 3 kann über eine optionale Dichtung 19 abgedichtet werden.

### Bezugszeichenliste

- 1: Steckverbinder
- 2: Steckverbindergehäuse
- 3: Verriegelungsbügel
- 4: Deckel
- 5: Feder
- 6: Zapfen
- 7: Führungsnut
- 8: Pfeil
- 9: Zapfen
- 10: Gegensteckverbinder
- 11: Bolzen
- 12: Führungselement
- 13: Wannenteil
- 14: Spiralfeder
- 15: Spiralfeder
- 16: Führungselement
- 17: Betätiger
- 18: Sperrring
- 19: Dichtung
- 20: Führungsbolzen
- 21: Schraube
- 22: Kontaktelement

## Patentansprüche

1. Steckverbinder (1) mit zumindest einer im Steckverbindergehäuse (2) eingebrachten ersten Ausnehmung und einem darin beweglich angeordneten Bolzen (11) und einen schwenkbar am Steckverbindergehäuse (2) angebrachten Verriegelungsbügel (3), welcher zumindest eine zweite Ausnehmung aufweist,
wobei die zumindest erste Ausnehmung und die zumindest zweite Ausnehmung in einem mit einem Gegensteckverbinder verriegelten Zustand zueinander fluchtend ausgerichtet sind und der in der zumindest ersten Ausnehmung angeordnete Bolzen (11) dabei in die zumindest zweite Ausnehmung des Verriegelungsbügels (3) hineinragt, wodurch der Verriegelungsbügel (3) in seiner Schwenkbewegung fixiert ist, wobei der Bolzen (11) in einem Wannenteil (13) angeordnet ist und das Wannenteil (13) in der ersten Ausnehmung des Steckverbindergehäuses (2) angeordnet ist,
wobei in der ersten Ausnehmung des Steckverbinders (1) ein Führungselement (12) angeordnet ist, welches federnd mit dem Wannenteil (13) wirkverbunden ist und
wobei in dem Führungselement (12) der Bolzen (11) beweglich gelagert ist.

2. Steckverbinder nach vorstehendem Anspruch wobei der Bolzen (11) auf einer Feder (14') im Wannenteil (13) angeordnet ist.

3. Steckverbinder nach einem der beiden vorstehenden Ansprüche wobei das Wannenteil (13) im ungesteckten Zustand in den Steckbereich des Steckverbinders (1) hineinragt.

4. Steckverbinder nach Anspruch 1
wobei in der zweiten Ausnehmung des Verriegelungsbügels (3) ein Betätiger (17) beweglich gelagert ist.

5. Steckverbinder nach vorstehendem Anspruch wobei über den Betätiger (17) eine Kraft auf den Bolzen (11) ausübbar ist, wodurch der Bolzen (11) aus der zweiten Ausnehmung des Verriegelungsbügels (3) entfernbar ist.

6. Steckverbinder nach einem der vorstehenden Ansprüche wobei der Steckverbinder (1) einen Deckel (4) aufweist welcher das Steckgesicht des Steckverbinders (1) im ungesteckten Zustand mediendicht abdichtet.

## Claims

1. Electrical connector (1) having at least one first recess introduced into the connector housing (2) and a bolt (11) movably arranged therein, and a locking clip (3) which is pivotably attached to the connector housing (2) and which has at least one second recess, wherein the at least first recess and the at least second recess are aligned with each other when locked with a mating connector, and the bolt (11) arranged in the at least first recess protrudes into the at least second recess of the locking clip (3), by means of which the locking clip (3) is fixed in its pivoting movement, wherein the bolt (11) is arranged in a trough part (13) and the trough part (13) is arranged in the first recess of the connector housing (2), wherein a guide element (12) which is operatively connected in a sprung manner to the trough part (13) is arranged in the first recess of the
electrical connector (1), and wherein the bolt (11) is movably mounted in the guide element (12).

2. Electrical connector according to the, preceding claim,
wherein the bolt (11) is arranged on a spring (14') in the trough part (13).

3. Electrical connector according to one of the two preceding claims,
wherein, in the unmated state, the trough part (13) projects into the plug-in region of the connector (1).

4. Electrical connector according to Claim 1,
wherein an actuator (17) is movably supported in the second recess of the locking clip (3).

5. Electrical connector according to the preceding claim,
wherein a force can be exerted on the bolt (11) via the actuator (17), by means of which the bolt (11) can be removed from the second recess of the locking clip (3).

6. Electrical connector according to one of the preceding claims,
wherein the electrical connector (1) has a cover (4), which, in the unmated state, seals off the mating face of the electrical connector (1) in a media-tight manner.

## Revendications

1. Connecteur enfichable (1) comprenant au moins un premier évidement ménagé dans le boîtier de connecteur enfichable (2) et un boulon (11) disposé de manière mobile dans celui-ci et un étrier de verrouillage (3) qui est monté de manière pivotante sur le boîtier de connecteur enfichable (2) et qui comporte au moins un deuxième évidement, l'au moins un premier évidement et l'au moins un deuxième évidement étant alignés l'un avec l'autre dans un état verrouillé avec un connecteur enfichable homologue et le boulon (11) disposé dans l'au moins un premier évidement faisant saillie dans l'au moins un deuxième évidement de l'étrier de verrouillage (3), ce qui fixe l'étrier de verrouillage (3) dans son mouvement de pivotement, le boulon (11) étant disposé dans une partie formant cuvette (13) et la partie formant cuvette (13) étant disposée dans le premier évidement du boîtier de connecteur enfichable (2), un élément de guidage (12), qui est relié fonctionnellement et élastiquement à la partie formant cuvette (13), étant disposé dans le premier évidement du connecteur enfichable (1) et le boulon (11) étant monté de manière mobile dans l'élément de guidage (12).

2. Connecteur enfichable selon la revendication précédente,
le boulon (11) étant disposé sur un ressort (14') dans la partie formant cuvette (13).

3. Connecteur enfichable selon l'une des deux revendications précédentes, la partie formant cuvette (13) faisant saillie à l'état non-enfiché dans la zone d'enfichage du connecteur enfichable (1).

4. Connecteur enfichable selon la revendication 1,
un actionneur (17) étant monté de manière mobile dans le deuxième évidement de l'étrier de verrouillage (3).

5. Connecteur enfichable selon la revendication précédente,
une force pouvant être exercée sur le boulon (11) par l'actionneur (17), ce qui retire le boulon (11) du deuxième évidement de l'étrier de verrouillage (3).

6. Connecteur enfichable selon l'une des revendications précédentes, le connecteur enfichable (1) comportant un couvercle (4) qui rend la face d'enfichage du connecteur enfichable (1) étanche au milieu à l'état non-enfiché.
